# EUROPÄISCHE PATENTSCHRIFT

(11) **EP 2 171 351 B1**
(45) Veröffentlichungstag und Bekanntmachung des Hinweises auf die Patenterteilung: **09.03.2011**
(21) Anmeldenummer: 08760216.5
(22) Anmeldetag: 29.05.2008
(51) Int. Cl.: F21V 21/30

(54) **BELEUCHTUNGSEINRICHTUNG**
ILLUMINATING DEVICE
DISPOSITIF D'ÉCLAIRAGE

(30) Priorität: 12.06.2007 DE 202007008232 U
(43) Veröffentlichungstag der Anmeldung: 07.04.2010
(73) Patentinhaber: Richter, Tim, 96369 Weissenbrunn (DE)
(72) Erfinder: Richter, Tim, 96369 Weissenbrunn (DE)
(74) Vertreter: Pröll, Jürgen
(86) Internationale Anmeldenummer: PCT/EP2008/056625
(87) Internationale Veröffentlichungsnummer: WO 2008/151944

(56) Entgegenhaltungen:
- EP-A- 0 061 601
- DE-B3-102004 023 358
- FR-A- 2 838 178

## Beschreibung

Die vorliegende Erfindung betrifft eine Beleuchtungseinrichtung gemäß dem Oberbegriff des Patentanspruchs 1.

Eine erfindungsgemäße Beleuchtungseinrichtung umfasst mindestens ein lichtemittierendes Element und mindestens eine Halterung, in welcher sich das lichtemittierende Element befindet.

Aus DE 20 2006 015 506 U1 ist eine gattungsgemäße Beleuchtungsvorrichtung bekannt. Diese Beleuchtungsvorrichtung besteht aus mehreren lichtemittierenden Elementen sowie einer Halterung, in welcher die lichtemittierenden Elemente befestigt sind. Im Weiteren sind Stifte als elektrische Kontakte für die lichtemittierenden Elemente vorgesehen. Die Halterung weist eine gute Wärmeleitfähigkeit auf, um die Wärme von den lichtemittierenden Elementen abzuleiten. Die lichtemittierenden Elemente sind radial und rotationssymmetrisch an der Halterung angeordnet. Auf diese Weise kann die von den lichtemittierenden Elementen erzeugte Wärme gleichmäßig und schnell abgeleitet werden.

Aus DE 10 2004 023 358 B3 ist eine Leuchte, insbesondere eine Einbau- oder Aufbauleuchte bekannt. Diese Leuchte ist mit einem Gehäuse versehen, welche eine Lichtaustrittsseite und mehrere in dem Gehäuse angeordnete Leuchtkörper aufweist, die jeweils ein Leuchtmittel enthalten. Die Leuchtenkörper in dem Gehäuse sind um mindestens eine parallel zu dieser Lichtaustrittsseite verlaufenden Schwenkachse schwenkbar gelagert. Außerdem weist die Leuchte ein mit den Leuchtenkörpern in Verbindung stehendes und an dem Gehäuse bewegbar gelagertes erstes Stellelement zum gleichzeitigen Verschwenken der Leuchtkörper auf.

In DE 199 17 401 A1 ist ein Beleuchtungskörper offenbart, der aus einer Vielzahl von LED's besteht, welche auf wenigstens einer Platine angeordnet und elektrisch miteinander verbunden sind. Die Platine ist zwischen zwei Platten angeordnet, wobei wenigstens eine Platte der Anordnung der LED's auf der Platine entsprechende Öffnungen aufweist. Die Platte mit den LED's und die beiden Platten sind miteinander zu einer Tafel verbunden.

Aus DE 31 127 22 A1 ist eine Leuchte, insbesondere eine Hochdrucklampe offenbart. Die Leuchte ist zweiteilig ausgebildet, so dass das Teil, das den Reflektor trägt, gegenüber dem ortsfesten Gehäuse, das die wesentlichen elektrischen Bauteile aufnimmt, schwenkbar ist. Hierdurch ist auch an der Befestigung eine Einstellung des Lichtkegels möglich. Die beiden Gehäusehälften können trotz der Schwenkbarkeit staub- und wasserdicht gegeneinander abgedichtet werden.

Aus DE 20 2006 007 047 U1 ist eine Vorrichtung zur Beeinflussung eines Lichtstrahls, insbesondere eines Lichtstrahls zur Bühnen- und Unterhaltungsbeleuchtung bekannt. Diese Vorrichtung weist ein Grundelement sowie ein mittels mehreren Antriebseinheiten drehbar an einem gegenüber dem Grundelement drehbaren Arm angeordnetes Gehäuse auf. Im Gehäuse sind eine Lichtquelle und Mittel zur Beeinflussung des von der Lichtquelle stammenden Lichtstrahls vorgesehen. Weiterhin sind eine Steuerelektronik zum Betrieb der Vorrichtung und eine Antriebseinheit zur Rotation des drehbaren Arms angeordnet.

Aus DE 20 2006 001 001 U1 ist eine Niedervolt-Beleuchtungseinheit mit kardanischen Leuchtköpfen bekannt. Diese Leuchtköpfe sind in NV-, Halogen- oder LED-Technik ausgeführt. Das Leuchtengehäuse besteht aus einem hinteren Aluminiumgehäuse, einem Isolatorzwischenstück und einer vorderen Aluminiumblende.

Aus DE 20 2006 015 506 U1 ist eine Beleuchtungseinrichtung mit mehreren lichtemittierenden Elementen bekannt. Weiterhin ist eine Halterung vorgesehen, welche die lichtemittierenden Elemente hält. Es sind Stifte als elektrische Kontakte für die lichtemittierenden Elemente vorgesehen. Die Halterung weist eine gute Wärmeleitfähigkeit auf, um die Wärme von den lichtemittierenden Elementen abzuleiten. Die lichtemittierenden Elemente sind radial und symmetrisch an der Halterung angeordnet, so dass die Wärme der lichtemittierenden Elemente gleichmäßig und schnell abgeleitet werden kann.

Aus DE 203 17 978 U1 ist eine Stehlampe bekannt. Die Stehlampe weist einen Lampenkopf mit einem Rahmenelement und zwei Schwenklagern auf. Die Schwenklager sind an zwei entgegengesetzten Enden am Umfang des Rahmenelements angeordnet. Der Rahmen selbst ist ausziehbar und weist mindestens zwei parallele Sätze teleskopförmiger Stabelemente auf. Weiterhin ist ein Sockel vorgesehen, der mit dem unteren Ende des ausziehbaren Rahmens verbunden ist.

Aus DE 201 05 386 U1 ist eine elektrische Leuchte bekannt. Diese Leuchte besteht im Wesentlichen aus einer Haltevorrichtung, an der mindestens ein Leuchtmittelhalter oder auch mehrere Lampenschirme oder Lichtstrahler befestigt sind. Ein Leuchtmittelhalter ist entweder direkt oder indirekt in der Haltevorrichtung um einen Winkel von 360° Grad drehbar gelagert, so dass er beliebig nach unten in einer senkrechten Ebene drehbar ist.

Aus DE 200 08 810 U1 ist eine Leuchte mit einem Leuchtkörper, der in einem Rahmen über einen innerhalb des Rahmens liegenden Zwischenraums kardanisch aufgehängt ist, bekannt. Es ist wenigstens eine Schwenkachse vorhanden, die den Rahmen und den Zwischenrahmen einerseits und den Zwischenrahmen und den Leuchtkörper andererseits schwenkbar verbindet. Diese ist als Kurbel ausgebildet.

Aus US 2007/0109813 A1 ist ein Nachtlicht bekannt, das in ein drehbar gelagertes Gehäuse integriert ist. Die Lampe besteht aus einer Anordnung von LED's, welche im Gehäuse des Nachtlichts angeordnet sind.

Nachteilig bei den bekannten Beleuchtungsvorrichtungen ist, dass diese eine relativ hohe Bauhöhe aufweisen und ihr Licht, insbesondere bei Anordnung mehrerer Beleuchtungsvorrichtungen in einer Beleuchtungseinrichtung, nur schlecht fokussierbar ist.

Der vorliegenden Erfindung liegt daher die Aufgabe zu Grunde, eine Beleuchtungseinrichtung zu schaffen, welche sich durch eine geringe Bauhöhe auszeichnet und mittels welcher sich die von den lichtemittierenden Elementen erzeugte Beleuchtungsenergie gut fokussieren oder zerstreuen und ausrichten lässt.

Diese Aufgabe wird durch die Merkmale des kennzeichnenden Teils des Anspruchs 1 gelöst. Vorteilhafte Ausgestaltungen der Erfindung ergeben sich aus den Unteransprüchen und der Beschreibung sowie aus den beigefügten Zeichnungen.

Die erfindungsgemäße Beleuchtungseinrichtung besteht aus einem Gehäuse zur Aufnahme von mindestens einer Beleuchtungsvorrichtung, wobei mindestens eine Beleuchtungsvorrichtung im Gehäuse schwenkbar gelagert ist und für mindestens eine Beleuchtungsvorrichtung mindestens ein Schwenklager vorgesehen ist und die Stromzuführung zur Beleuchtungsvorrichtung durch oder über ein Schwenklager erfolgt.

Die Beleuchtungsvorrichtung besteht aus einem ersten und zweiten Gehäuseteil, welche mittels mechanischer Verbindungen, insbesondere über Steckverbindungen, zusammenfügbar sind. Dies ermöglicht ein einfaches Wechseln der lichtemittierenden Einheit und vereinfacht den Zusammenbau.

Im ersten Gehäuseteil ist in der Beleuchtungsvorrichtung eine Fassung zur Aufnahme der lichtemittierenden Einheit oder ein Raum zur direkten Kontaktierung an einer Leiterplatte oder an einem anderen Träger vorhanden. Im zweiten Gehäuseteil ist ein Reflektor zur Bündelung des von der lichtemittierenden Einheit abgestrahlten Lichts oder eine Lichtzerstreuungseinrichtung vorhanden. Die Beleuchtungsvorrichtungen sind miteinander gekoppelt und gemeinsam schwenkbar. Somit kann eine gute Fokussierbarkeit oder Zerstreuung des Lichts vorgenommen werden.

Gemäß der Ausführung nach Anspruch 2 ist bevorzugt, dass die Beleuchtungseinrichtung eine Lampe ist. Das Gehäuse der Beleuchtungseinrichtung ist Bestandteil eines runden, eckigen, polygonen oder eine freie Umlaufform aufweisenden Lampenschirmes. Die Bauhöhe des Gehäuses der Beleuchtungseinrichtung beträgt 1 cm bis 6 cm, vorzugsweise 1,5 cm bis 3 cm. Hierdurch ergibt sich eine besonders flache Form, wodurch die Beleuchtungseinrichtung gut zum Einbau in Möbel, Decken oder Wände geeignet ist bzw. erscheint die Beleuchtungsvorrichtung frei stehend oder hängend im Volumen reduziert als flache Scheibe.
Vorteilhaft ist es ferner, wenn die Bauhöhe der Beleuchtungsvorrichtungen an die Bauhöhe der Beleuchtungseinrichtung angepasst ist, wobei die Bauhöhe des Gehäuses der Beleuchtungseinrichtung von den Beleuchtungsvorrichtungen nicht überschritten werden sollte, es sei denn, dies ist gewünscht, um die Beleuchtungsvorrichtungen aus der Ebene der Beleuchtungseinrichtung optisch in Erscheinung treten zu lassen.

Vorteilhaft nach Anspruch 3 ist, dass die Schwenklager zumindest an einer Seite als Hohlwellen ausgeführt sind. Dies ermöglicht eine einfache Handhabung und Herstellung und ein einfaches Einziehen oder Durchziehen von Stromversorgungsleitungen.

Gemäß der Ausführungsform nach Anspruch 4 ist das Gehäuse der Beleuchtungseinrichtung mit einer umlaufenden Blende versehen und als Decken- oder Wandlampe in entsprechend ausgeformten Durchbrüchen einsetzbar. Das Gehäuse besteht beispielsweise aus Metall oder Kunststoff. Das Gehäuse ist freihängend oder als Arbeitsleuchte mit Fuß einsetzbar. Das Gehäuse der Beleuchtungsvorrichtung besteht beispielsweise aus Metall oder Kunststoff und/oder zumindest das erste Gehäuseteil der Beleuchtungsvorrichtung ist aus Metall, Aluminium oder einem anderen, gut wärmeleitenden Material hergestellt.

Gemäß der Ausführungsform nach Anspruch 5 ist bevorzugt vorgesehen, dass die Beleuchtungsvorrichtung zur Aufnahme mindestens einer lichtemittierenden Einheit ausgelegt ist und dass die lichtemittierende Einheit ein Leuchtmittel oder eine Leuchtstoffzelle oder eine Leuchtdiode, insbesondere eine LED oder ein Verbund von mehreren LED's ist. Dies ermöglicht die geringe Bauhöhe der Beleuchtungseinrichtung und die der Beleuchtungsvorrichtung.

Gemäß einer weiteren Ausführungsform ist vorgesehen, dass die Beleuchtungsvorrichtungen im Gehäuse radial und symmetrisch zur Mitte der Beleuchtungseinrichtung angeordnet sind. Vorteilhaft ist weiterhin, dass jede der Beleuchtungsvorrichtungen um ihr Schwenklager um nahezu 360° Grad schwenkbar ist. Dies ermöglicht durch die Einstellmöglichkeit der Beleuchtungsvorrichtung eine flexible Beleuchtung sowie eine Einstellung einer individuellen Beleuchtung durch den Nutzer.

Gemäß der Ausführungsform nach Anspruch 6 ist bevorzugt, dass die mindestens eine Beleuchtungsvorrichtung aus einem ersten und einem zweiten Gehäuseteil besteht, welche mittels mechanischer Verbindungen, insbesondere über Steckverbindungen, verbindbar sind und/oder die mindestens eine Beleuchtungsvorrichtung um ihre Schwenklager um nahezu 360° Grad schwenkbar ist.

Vorteilhaft ist außerdem, dass die Beleuchtungsvorrichtungen in der Beleuchtungseinrichtung, sowohl elektrisch, wie auch mechanisch miteinander gekoppelt sind. Die Beleuchtungsvorrichtungen sind daher elektrisch gemeinsam und/oder getrennt schaltbar und gemeinsam und/oder getrennt schwenkbar. Somit kann eine gute Fokussierbarkeit oder Zerstreuung des Lichts eingestellt werden.
In einer weiteren vorteilhaften Ausgestaltung der Erfindung erfolgt die mechanische Koppelung der Beleuchtungsvorrichtungen und die gemeinsame Schwenkbarkeit mittels mindestens eines Zahnrades oder mindestens einer biegsamen Welle. Somit kann ein Nutzer auf einfache Weise das Schwenken und Einstellen vornehmen.

Gemäß der Ausführungsform nach Anspruch 7 ist bevorzugt, dass in der Beleuchtungseinrichtung mehrere Beleuchtungsvorrichtungen nebeneinander angeordnet sind und diese Beleuchtungsvorrichtungen miteinander gekoppelt und gemeinsam schwenkbar sind.

Gemäß der Ausführungsform nach Anspruch 8 ist bevorzugt, dass die Beleuchtungsvorrichtungen und/oder die mindestens eine Beleuchtungsvorrichtung in Ausnehmungen im Gehäuse der Beleuchtungseinrichtung angeordnet sind und dass die Schwenklager in das Gehäuse eintauchen oder im Gehäuse der Beleuchtungseinrichtung Lagerzapfen vorhanden sind, um die Hohlwellen des Schwenklagers aufzunehmen.

Vorteilhaft nach Anspruch 9 ist, dass das erste Gehäuseteil der Beleuchtungsvorrichtung Kühlrippen aufweist. Dies verbessert zusätzlich die Ableitung der entstehenden Wärme an die Umgebung.

Gemäß der Ausführungsform nach Anspruch 10 besteht das zweite Gehäuseteil der Beleuchtungsvorrichtung aus Metall oder Kunststoff und in das zweite Gehäuseteil ist ein Reflektor eingesetzt bzw. das komplette zweite Gehäuseteil besteht aus transparentem oder halbtransparentem Material und ist mit integriertem Reflektor ausgeformt.

Gemäß der Ausführungsform nach Anspruch 11 ist bevorzugt, dass an den Schwenklagern mindestens eine Zahnradanformung angeordnet ist, welche in eine weitere Zahnradanformung greift, welche an mindestens einem weiteren Schwenklager angeordnet ist. Über die Schwenklager und die Zahnradanformungen sind die Beleuchtungsvorrichtungen in der Beleuchtungseinrichtung mittels einer in der Beleuchtungseinrichtung angeordneten Einrichtung schwenkbar.

Gemäß der Ausführungsform nach Anspruch 12 ist bevorzugt, dass die Beleuchtungsvorrichtungen 2 in der Beleuchtungseinrichtung 1 symmetrisch um die Mitte der Beleuchtungseinrichtung 1 auf einer Kreisbahn oder radial um die Mitte der Beleuchtungseinrichtung 1 angeordnet sind und/oder die Beleuchtungsvorrichtungen 2 auf dieser Kreisbahn oder radial um die Mitte der Beleuchtungseinrichtung 1 äquidistant angeordnet und elektrisch in einer Reihe geschaltet sind. Gemäß der Ausführungsform nach Anspruch 13 ist bevorzugt, dass die Stromzufuhr zu den Beleuchtungsvorrichtungen über die Zahnradanformungen und die Schwenklager erfolgt.

Gemäß der Ausführungsform nach Anspruch 14 ist bevorzugt, dass in den Vertiefungen der Zahnradanformungen Kontaktstellen zur Führung des Stromes angeordnet sind.

Gemäß der Ausführungsform nach Anspruch 15 ist bevorzugt, dass das Gehäuse der Beleuchtungseinrichtung aus zwei transparenten Elementen besteht, welche einen inneren Kern bilden und auf diese transparenten Elemente jeweils eine Abdeckung aufbringbar ist und die Beleuchtungseinrichtung, vorzugsweise das Gehäuse der Beleuchtungseinrichtung eine Sandwich-Struktur bildet.

Die Erfindung wird nachfolgend anhand eines konkreten Ausführungsbeispieles anhand von Figuren näher erläutert. Die Beschreibung anhand eines konkreten Ausführungsbeispieles stellt keine Limitierung der Erfindung auf dieses Ausführungsbeispiel dar.

Es zeigen:
- Fig. 1 und Fig. 1 a: jeweils eine perspektivische Darstellung auf die erfindungsgemäße Beleuchtungseinrichtung mit sechzehn integrierten Beleuchtungs- vorrichtungen,
- Fig. 2 und Fig. 2a: jeweils eine weitere perspektivische Darstellung auf die erfindungsge- mäße Beleuchtungseinrichtung,
- Fig. 3 und Fig. 3a: jeweils eine zusätzliche perspektivische Darstellung auf die erfin- dungsgemäße Beleuchtungseinrichtung,
- Fig. 4 und Fig. 4a: eine weitere perspektivische Darstellung auf die erfindungsgemäße Beleuchtungseinrichtung,
- Fig. 5: eine Seitenansicht der erfindungsgemäßen Beleuchtungseinrichtung,
- Fig. 6: eine weitere Ausgestaltung der erfindungsgemäßen Beleuchtungsein- richtung mit achtundvierzig Beleuchtungsvorrichtungen,
- Fig. 7: einen Ausschnitt aus der erfindungsgemäßen Beleuchtungseinrich- tung gemäß Figur 1,
- Fig. 8: eine weitere Darstellung eines Ausschnitts aus der erfindungsgemä- ßen Beleuchtungseinrichtung,
- Fig. 9 bis Fig. 11: eine Teilansicht eines Schnitts durch die erfindungsgemäße Beleuch- tungseinrichtung,
- Fig. 12: einen Schnitt durch die erfindungsgemäße Beleuchtungsvorrichtung,
- Fig. 13: eine Explosionsdarstellung einer erfindungsgemäßen Beleuchtungs- vorrichtung,
- Fig. 14: eine erfindungsgemäße Beleuchtungsvorrichtung in seitlicher Ansicht,
- Fig. 15: eine weitere Ansicht einer erfindungsgemäßen Beleuchtungsvorrich- tung,
- Fig. 16: ein erstes Gehäuseteil einer erfindungsgemäßen Beleuchtungs- vorrichtung,
- Fig. 17: ein zweites Gehäuseteil einer erfindungsgemäßen Beleuchtungs- vorrichtung,
- Fig. 18: eine alternative Ausgestaltung einer Beleuchtungsvorrichtung,
- Fig. 19: eine Explosionsdarstellung einer Beleuchtungsvorrichtung,
- Fig. 20: eine Explosionsdarstellung einer Beleuchtungsvorrichtung,

- Fig. 21: einen Detailausschnitt aus einer Beleuchtungseinrichtung,
- Fig. 22: einen weiteren Detailausschnitt aus einer Beleuchtungseinrichtung und
- Fig. 23 bis Fig. 26: einen Sandwichaufbau der Beleuchtungseinrichtung.

Bei den Bezugszeichen in den Figuren wurden für identische Teile die gleichen Bezugszeichen in allen Figuren verwendet. Dies erleichtert das Verständnis der Figurenbeschreibung.

Fig. 1 und Fig. 1a zeigen jeweils eine Ausführungsform einer erfindungsgemäßen Beleuchtungseinrichtung 1, bestehend aus mehreren Beleuchtungsvorrichtungen 2. Im konkreten Ausführungsbeispiel nach Figur 1 sind sechzehn Beleuchtungsvorrichtungen 2 in der Beleuchtungseinrichtung 1 integriert. Die Beleuchtungsvorrichtungen 2 sind in der Beleuchtungseinrichtung 1 eingebaut. Die Beleuchtungseinrichtung 1 weist acht Ausnehmungen 3 auf, in welchen jeweils zwei Beleuchtungsvorrichtungen 2 eingebracht sind. Die Beleuchtungsvorrichtungen 2 sind zylinderförmig ausgestaltet. Auf der nicht lichtemittierenden Seite sind die Beleuchtungsvorrichtungen 2 mit Kühlrippen 4 versehen. Diese Kühlrippen 4 bestehen aus ringförmigen Stegen, welche konzentrisch um den Mittelpunkt der Beleuchtungsvorrichtung 2 verlaufen. Die Form der Anordnung der Kühlrippen ist frei wählbar. Die Kühlrippen 4 dienen dazu, um vor allem bei LED die entstehende Wärme nach hinten bzw. nach oben abzuleiten, was einer langen Lebensdauer zugute kommt. An der Unterseite weist die Beleuchtungsvorrichtung 2 einen Reflektor auf, der mindestens eine Leuchtdiode umschließt und das Licht nach unten abstrahlt. Der Reflektor kann auch durch Blenden aus lichtdurchlässigem Material ersetzt werden oder verschlossen sein. Die Blende kann unterschiedlich eingefärbt sein und das Licht diffus austreten lassen oder auch lichtdurchlässige Piktogramme für die Generierung besonderer Lichteffekte aufweisen.

Die Beleuchtungseinrichtung 1 ist vorzugsweise als Lampe ausgeführt. Sie besteht aus einem Gehäuse 5, welches vorzugsweise aus zwei trennbaren Gehäuseteilen besteht. Jedes der zwei Gehäuseteile des Gehäuses 5 ist einstückig und besteht vorzugsweise aus Kunststoff oder Metall. In der Mitte weist das Gehäuse 5 einen Durchbruch 6 auf. Dieser Durchbruch 6 dient zur Anbringung von Verankerungen bzw. Befestigungseinrichtungen, mittels welcher die Beleuchtungseinrichtung 1 befestigbar ist. Im Gehäuse 5 ist die Ansteuerelektronik für die einzelnen Beleuchtungsvorrichtungen 2 angeordnet; außerdem ist die Verkabelung integriert.

In vorteilhafter Weise können mehrere Beleuchtungseinrichtungen 1 zu einer Beleuchtungseinheit zusammengefasst werden, so dass durch Aneinanderreihung und Anordnung von erfindungsgemäßen Beleuchtungseinheiten 1 eine unbegrenzt große Beleuchtungsfläche bzw. Lampe herstellbar ist. In Figur 1 ist das Gehäuse 5 als rundes Gehäuse dargestellt. Es hat sich aber als vorteilhaft erwiesen, das Gehäuse 5 rechteckig vorzusehen, wenn mehrere Beleuchtungseinrichtungen zu einer großflächigen Beleuchtungseinheit zusammengefasst werden sollen.

In Fig. 2 und Fig. 2a ist jeweils die Beleuchtungseinrichtung 1 aus Figur 1 nochmals dargestellt. Es ist jedoch ersichtlich, dass jede einzelne Beleuchtungsvorrichtung 2 um ein Schwenklager 7 schwenkbar gelagert ist. Das Schwenklager 7 ermöglicht eine Relativbewegung einer Beleuchtungsvorrichtung 2 um nahezu 360° Grad um die Achse des Schwenklagers 7.

Wie in Fig. 2 und Fig. 2a ersichtlich, können die Beleuchtungsvorrichtungen 2 getrennt und unabhängig voneinander geschwenkt werden. In vorteilhafter Weise sind jedoch Beleuchtungsvorrichtungen 2 derartig miteinander gekoppelt, dass die Beleuchtungsvorrichtungen 2 gemeinsam um den gewünschten Winkel schwenkbar sind. Diese Schwenkung wird durch eine Verbindung der Beleuchtungsvorrichtungen 2, welche in Figur 2 nicht dargestellt ist, ermöglicht, insbesondere durch eine Anordnung eines Zahnrades oder einer flexiblen Welle. Somit kann über dieses Zahnrad oder flexible Welle jeweils eine vordefinierte Anzahl von Beleuchtungsvorrichtungen um die Schwenklager 7 entsprechend gemeinsam geschwenkt werden. Dieses flexible Schwenken ermöglicht ein besonders gutes Fokussieren der Beleuchtungsvorrichtungen 2, so dass das von den Beleuchtungsvorrichtungen 2 emittierende Licht besonders gut fokussierbar oder zerstreubar ist.

In vorzugsweiser Ausgestaltung der Erfindung sind jeweils die um den Mittelpunkt des Gehäuses 5 radial im gleichen Abstand angeordneten Beleuchtungsvorrichtungen 2 auf die vorherig beschriebene Weise miteinander verbunden. Somit können in Figur 2 die auf einer inneren Kreislinie um den Mittelpunkt des Gehäuses 5 angeordneten Beleuchtungsvorrichtungen 2 über das Zahnrad oder die Zahnräder oder die biegsame Welle gemeinsam geschwenkt werden. Gleiches gilt für die Beleuchtungsvorrichtungen 2, welche auf der zweiten äußeren gedachten Kreislinie liegen. Diese sind ebenfalls, wie beschrieben, derartig verschwenkbar.

In Fig. 3 und Fig. 3a ist jeweils die erfindungsgemäße Vorrichtung nochmals dargestellt. Dort ist ersichtlich, dass in einer vorteilhaften Ausführung die Beleuchtungsvorrichtungen 2 allesamt gemeinsam in der beschriebenen Weise miteinander mechanisch verbunden bzw. gekoppelt sind. In einer vorteilhaften Ausgestaltung der Erfindung wird der Antrieb der Schwenkbewegung von einem Elektromotor betrieben. So kann durch eine Anordnung eines Schrittmotors elektrisch die Verschwenkung der Beleuchtungsvorrichtungen 2 erfolgen. In einer weiteren Ausgestaltungsform der Erfindung ist vorgesehen, dass jede Beleuchtungsvorrichtung 2 der Beleuchtungseinrichtung 1 gesondert verschwenkt werden kann.

In Fig. 4 und Fig. 4a ist aufgezeigt, dass die inneren Beleuchtungsvorrichtungen 2 gegenüber der Ausgangslage in Fig. 1 um 180° Grad geschwenkt sind, die äußeren Beleuchtungsvorrichtungen 2 sind in der Grundausrichtung dargestellt. Figur 4 zeigt besonders gut die radiale Anordnung der Beleuchtungsvorrichtungen 2 und den Mittelpunkt des Gehäuses 5. Im Weiteren sind die Ausnehmungen 3 des Gehäuses 5 dargestellt, in welchen die Beleuchtungsvorrichtungen 2 in das Gehäuse 5 der Beleuchtungseinrichtung 1 eingefügt sind.

Es ist gut erkennbar, dass die Beleuchtungsvorrichtungen 2 aus zwei Gehäuseteilen 8, 9 bestehen. Das erste Gehäuseteil 8 besteht aus einem gut wärmeleitenden Metall, das mit Kühlrippen freier Anordnung versehen ist. In dem zweiten Gehäuseteil 9 ist mittig ein transparenter Reflektor integriert bzw. ist das gesamte Gehäuseteil als Reflektor ausgebildet. In einer weiteren Ausgestaltungsform der Erfindung kann der Reflektor 15 aus farbigem, lichtdurchlässigem Material hergestellt sein. Somit kann die Farbe des abgestrahlten Lichtes verändert werden. In vorteilhafter Ausgestaltung der Erfindung ist der Reflektor 15 steckbar gelagert, so dass er ohne großen Aufwand ausgetauscht werden kann. Um jedoch die Sicherheit der Beleuchtungsvorrichtung 2 zu erhöhen, ist ein Schaltelement oder ein Kontakt integriert, der einen Betrieb der Beleuchtungsvorrichtung 2 unterbindet, wenn kein Reflektor auf der Beleuchtungsvorrichtung 2 gesteckt ist. Außerdem kann der Reflektor 15 zur Streuung oder Bündelung des emittierten Lichts dienen, insbesondere um ein diffuses oder konzentriertes Licht zu erzeugen.

In Fig. 5 ist eine Seitenansicht der Beleuchtungseinrichtung 1 dargestellt. Es ist ersichtlich, dass die Beleuchtungsvorrichtungen 2 in ihrer Bautiefe nicht größer als die Bautiefe des Gehäuses 5 der Beleuchtungseinrichtung 1 selbst sind. Dies ermöglicht eine besonders flache Ausgestaltung der Beleuchtungseinrichtung 1. Um die geringe Bautiefe zu erreichen, werden als lichtemittierende Elemente LED's oder Leuchtstoffzellen eingesetzt. Es hat sich gezeigt, dass sich die Bautiefe auf 2 bis 3 cm reduzieren lässt. Es ist außerdem gut erkennbar, dass das Gehäuse 5 eine scheibenförmige Ausgestaltung hat und rotationssymmetrisch ausgebildet ist.

In Fig. 6 ist eine weitere Ausführungsform der erfindungsgemäßen Beleuchtungseinrichtung 1 dargestellt. Dort sind auf vier äquidistant zueinander angeordneten, konzentrisch verlaufenden Ebenen um den Mittelpunkt der Beleuchtungseinrichtung 1 die Beleuchtungsvorrichtungen 2 angeordnet. Die Beleuchtungsvorrichtungen sind zu Vierergruppen 11 und Zweiergruppen 12 zusammengefasst. Alle Beleuchtungsvorrichtungen 2 sind über Schwenklager 7 im Gehäuse 5 gelagert. Erfindungsgemäß kann nunmehr jede einzelne der in Figur 6 dargestellten Beleuchtungsvorrichtungen 2 geschwenkt werden, oder aber die einzelnen auf einem äquidistanten Abstand zur Mitte der Beleuchtungseinrichtung 1 angeordneten Beleuchtungsvorrichtungen 2 können jeweils gemeinsam um die jeweiligen Schwenkachsen geschwenkt werden.

Fig. 7 zeigt in schematischer Darstellung einen Ausschnitt der Beleuchtungseinheit 1 mit zwei Beleuchtungsvorrichtungen 2, welche in einer Ausnehmung 3 angeordnet sind. Es sind die Schwenklager 7 gut zu erkennen, um welche die Beleuchtungsvorrichtungen 2 schwenkbar sind.

Fig. 8 zeigt eine weitere Darstellung eines Ausschnitts gemäß Fig. 7 mit einem Rahmen, der die Ausnehmung 3 einfasst.

Die Figuren Fig. 9 bis Fig. 11 zeigen einen Schnitt durch den in Fig.. 8 dargestellten Ausschnitt der Beleuchtungseinrichtung 1. Der Schnitt ist in Fig.. 8 mit Schnitt A gekennzeichnet. Es ist nunmehr in Fig.. 9 zu erkennen, dass die Beleuchtungsvorrichtungen 2 zueinander unterschiedlich schwenkbar sind, jeweils über die Schwenklager 7.

In Fig. 12 ist ein Schnitt durch eine Beleuchtungsvorrichtung 2 dargestellt. Dort ist gut erkennbar, dass durch das Schwenklager 7 die elektrische Stromversorgung 13 geführt wird. Hierzu ist das Schwenklager 7 als Hohlform ausgestaltet, so dass durch das Schwenklager 7 die Stromversorgung 13 geführt werden kann. Die Stromversorgung 13 ist vorzugsweise in Form eines Kabels ausgeführt. Die Stromversorgung 13 geht auf eine Fassung, welche in einem ersten Gehäuseteil 8 angeordnet ist, oder ist direkt mit den Kontakten der LED verbunden. Das zweite Gehäuseteil 9 der Beleuchtungsvorrichtung 2 weist den integrierten Reflektor 15 auf, der das emittierende Licht, welches durch das lichtemittierende Element 16 erzeugt wird, bündelt und reflektiert. Bei diesem lichtemittierenden Element 16 handelt es sich vorzugsweise um eine LED oder eine Leuchtstoffzelle. Das lichtemittierende Element 16 gibt bei Versorgung mit entsprechendem Strom über die Stromversorgung 13, welche über bzw. durch das Schwenklager 7 zugeführt wird, Licht ab. Dieses Licht wird über den Reflektor 15 gebündelt. Außerdem sind an dem ersten Gehäuseteil 8 Kühlrippen 4 angeordnet. Diese dienen zur Abführung der in der Beleuchtungsvorrichtung 2 entstehenden Wärme. Es hat sich als vorteilhaft erwiesen, die ersten Gehäuseteile 8 daher aus Metall oder Aluminium oder einem Werkstoff mit guten Wärmeleiteigenschaften herzustellen.

In Fig. 13 ist eine Explosionszeichnung der Beleuchtungsvorrichtung aus Fig.. 12 dargestellt. Dort ist nunmehr die Stromversorgung 13 zum lichtemittierenden Element 16 gut sichtbar dargestellt. Im Weiteren ist gut sichtbar, dass die Beleuchtungsvorrichtung 2 aus zwei Gehäuseteilen 8, 9 besteht, nämlich dem ersten Gehäuseteil 8 und dem zweiten Gehäuseteil 9. Beide Gehäuseteil 8, 9 sind über eine entsprechende Passung miteinander verbindbar.

In Fig. 14 ist eine seitliche Ansicht einer Beleuchtungsvorrichtung 2 dargestellt. Es ist das Schwenklager 7 dargestellt, wobei das Schwenklager 7 mittig hohl ausgestaltet ist. Das Schwenklager 7 ist als Formteil mit den Gehäuseteilen 8 und 9 ausgebildet.

In Fig. 15 ist eine Ansicht der Unterseite der Beleuchtungsvorrichtung 2 dargestellt. Es sind die zwei Gehäuseteile 8, 9 der Beleuchtungsvorrichtung 2 dargestellt. Das Reflektorelement, welches im Gehäuseteil 9 angeordnet ist, ist in seiner besonderen Ausführung dargestellt. Der Reflektor ist in einer vorteilhaften Ausgestaltung der Erfindung einstückig mit dem Gehäuseteil 9 hergestellt und aus transparentem Material hergestellt.

In Fig. 16 ist das erste Gehäuseteil 8 in Innenansicht dargestellt. Dort ist das lichtemittierende Element 16 gut erkennbar. Anstelle des lichtemittierenden Elements 16 kann auch eine Fassung angebracht sein, die die Aufnahme eines kleineren lichtemittierenden Elements ermöglicht.

In Fig. 17 ist die Innenansicht des zweiten Gehäuseteils 9 dargestellt. Der Reflektor 15 ist gut sichtbar. Der Reflektor 15 ist derart ausgeführt, dass er gemeinsam mit dem zweiten Gehäuseteil 9 herstellbar ist, vorzugsweise mittels einer Spritzgussform für Kunststoffteile.

In Fig. 18 ist eine Beleuchtungsvorrichtung 2 in alternativer Ausgestaltung dargestellt. Die Beleuchtungsvorrichtung 2 weist Rippen und/oder eine Riffelung oder eine matte Oberfläche 10 am zweiten Gehäuseteil 9 auf. Diese dienen dazu, um das Licht ebenfalls 360° aus der Außenfläche des Reflektors austreten zu lassen, um einen Lichteffekt an der Außenkante der Beleuchtungseinrichtung zu erzeugen und/oder zu verstärken bzw. das Streulicht als indirekte Lichtquelle zu nutzen. Insbesondere im Zusammenspiel der weiteren in der Beleuchtungseinheit 1 angeordneten Beleuchtungsvorrichtungen 2 wird dieser Effekt noch verstärkt. In vorteilhafter Ausgestaltung sind der Reflektor 15 und das zweite Gehäuseteil 9, insbesondere die Rippen oder eine matte Oberfläche 10 einstückig aus einem lichtdurchlässigen und/oder lichtstreuenden Material ausgeführt.

Weiterhin sind an den Schwenklagern 7 nunmehr Zahnradanformungen 14 bzw. Zahnradformungen angeordnet. Diese Zahnradanformungen 14 korrespondieren mit Zahnradanformungen 14 an den weiteren in der Beleuchtungseinrichtung 1 angeordneten Beleuchtungsvorrichtungen 2. Dies wird in der weiteren Detailbeschreibung nochmals näher erläutert. Über diese Zahnradanformungen 14 sind die Beleuchtungsvorrichtungen 2 in der Beleuchtungseinrichtung 1 schwenkbar.

Zusätzlich ist vorgesehen, dass die Zahnradanformungen 14 und die Schwenklager 7 aus leitendem Material hergestellt sind, so dass die Stromzuführung zu den lichtemittierenden Elementen 16 über die Zahnradanformungen 14 und die Schwenklager 7 erfolgt.

Fig. 19 zeigt die Beleuchtungseinrichtung aus Fig. 18 in Explosionsdarstellung. Hier sind Klemmen 17 vorhanden. Die Klemmen 17 dienen insbesondere dazu, um den Strom von den Zahnradanformungen zu den lichtemittierenden Elementen 16 zu leiten. In dieser Ausführung sind dann die Schwenklager 7 aus nicht leitendem Material. Außerdem dienen die Klemmen 17 um die Zahnradanformungen 14 auf den Schwenklagern 7 zu halten. In einer besonderen Ausgestaltung der Erfindung klemmen die Klemmen 17 die Zahnradanformungen 14 auf den Schwenklagern 7. In einer weiteren vorteilhaften Ausgestaltung der Erfindung ist vorgesehen, dass in den Vertiefungen der Zahnradanformungen 14 Kontakte eingeschoben werden. Diese Kontakte ermöglichen dann eine sichere Stromführung und Überbrückung. Diese Aufgabe wird auch zugleich und/oder zusätzlich in einer weiteren Ausgestaltungsform von den Klemmen 17 übernommen. Diese kontaktieren dann jeweils entsprechende Kontaktstellen in den Zahnradanformungen 14 und leiten den Strom zu bzw. ab von den lichtemittierenden Elementen 16.

In Fig. 20 ist eine weitere Explosionsdarstellung einer Beleuchtungsvorrichtung 2 dargestellt.

Fig. 21 zeigt einen Detailausschnitt aus einer erfindungsgemäßen Beleuchtungseinrichtung 1. Es sind die Zahnradanformungen 14, wie diese miteinander korrespondieren, dargestellt. Im Weiteren ist dargestellt, dass die Beleuchtungsvorrichtungen 2 auf zwei Kreislinien um den Mittelpunkt 6 der Beleuchtungseinrichtung 1 angeordnet sind. In der konkreten Ausführung gemäß Fig. 21 sind zwei Ringe von Beleuchtungsvorrichtungen 2 vorhanden. In vorteilhafter Weise sind die Beleuchtungsvorrichtungen 2, welche auf einer gemeinsamen Kreisbahn um den Mittelpunkt der Beleuchtungseinrichtung 1 liegen, elektrisch in Reihe geschaltet, so dass über eine einfache logische Verschaltung die Intension und Menge der Lichtemission der Beleuchtungseinrichtung 1 halbiert werden kann oder dass jeder einzelne Ring von Beleuchtungsvorrichtungen 2 gesondert schaltbar ist.

Die Beleuchtungsvorrichtungen 2 in der Beleuchtungseinrichtung 1 sind vorzugsweise symmetrisch um die Mitte 6 der Beleuchtungseinrichtung 1 auf einer Kreisbahn oder radial um die Mitte 6 der Beleuchtungseinrichtung 1 angeordnet.

Über die Zahnradanformungen 14 und die Lager 7 wird, wie bereits beschrieben, der Strom zu den lichtemittierenden Elementen 16 geleitet. Zugleich dienen die Schwenklager 7 und die Zahnradanformungen 14 dazu, um die Beleuchtungsvorrichtungen 2 in der Beleuchtungseinrichtung 1 zu schwenken und um das emittierende Licht zu fokussieren oder zu streuen. Die Schwenkung erfolgt, in dem an einer Stelle in der Beleuchtungseinrichtung 1 eine Stelleinheit zwischen zwei der korrespondierenden Zahnradanformungen 14 eingebracht ist. Mittels dieser Stelleinheit kann dann eine Verschwenkung vorgenommen werden. In einer vorteilhaften Ausgestaltung der Erfindung wird dies durch einen Elektrostellmotor vorgenommen. In einer anderen Ausgestaltungsform ist eine mechanische Betätigungseinheit vorgesehen, welche dann die Zahnradanformungen 14 bewegt, d.h. dreht.

Bei den Zahnradanformungen 14 sind jeweils Aussparungen 23 im Gehäuse 5 angeordnet. Diese Aussparungen 23 sind in die Innenseite des Gehäuses 5 eingebracht und von außen nicht sichtbar. In diese Aussparungen 23 können Schleifkontakte eingefügt werden oder eine Stromzuführung zu den Zahnradanformungen 14.

In Fig. 22 ist ein vergrößerter Ausschnitt im Bereich der Beleuchtungseinrichtung 1 der Zahnradanformungen 14 dargestellt. Zwei Zahnradanformungen 14 greifen formschlüssig ineinander. Zusätzlich können Schleifkontakte 22 in die Aussparungen 23 eingeschoben werden, um eine sichere Stromübertragung zwischen den Zahnradanformungen 14 zu gewährleisten. Diese Schleifkontakte 22 können in einfacher Ausführung auch zur Stromabnahme oder Stromeinspeisung der Beleuchtungsvorrichtungen 2 dienen. Insbesondere kann durch eine Kontaktierung einer der Schleifkontakte 22 für alle in einer Reihe liegenden Beleuchtungsvorrichtungen 2 die Stromzuführung über nur eine Einspeisstelle erfolgen.

In einer weiteren vorteilhaften Ausgestaltung der Erfindung sind die Schleifkontakte 22 als Kontaktfedern ausgeführt.

In einer weiteren vorteilhaften Ausgestaltung der Erfindung kontaktieren die Schleifkontakte 22 die in den Vertiefungen der Zahnradanformungen 14 angeordneten Kontakte. Auf diese Weise kann eine besonders sichere Stromführung gewährleistet werden.

In einer weiteren Ausführungsform der Erfindung sind die Zahnradanformungen 14 und/oder die Schwenklager 7 aus Metall oder einem anderen, gut leitenden Material hergestellt.

In einer weiteren Ausführungsform der Erfindung sind die Schleifkontakte 22 als Stromleiter ausgeführt und ermöglichen somit eine radiale Stromzuführung an eine und/oder mehrere Beleuchtungsvorrichtungen 2 über die Zahnradanformungen 14.

Die Fig. 23 bis Fig. 26 zeigen einen Sandwich-Aufbau des Gehäuses 5 der Beleuchtungseinrichtung 1. Dieses besteht aus einer Ober- und Unterschale 20, 21 sowie zwei Zwischeneinlagen 18, 19, insbesondere einer transparenten Zwischeneinlage 18 und einer transparenten Einlage 19 mit Ausnehmungen. In die Ausnehmungen der Einlage 19 mit Ausformungen sind dann die mechanischen Baugruppen, welche den Beleuchtungsvorrichtungen 2 zugeordnet sind, wie beispielsweise die Zahnradanformungen 14 in vorgesehenen Bereichen einsetzbar. Auf diese Weise kann eine Sandwichbauweise ermöglicht werden. Der Sandwich-Aufbau und der Kern der Beleuchtungseinrichtung 1 bestehen aus den transparenten Einlagen 18, 19. Die Ober- und Unterschale 20, 21 bilden jeweils Abdeckungen. Durch die Ausgestaltung der Größe der Ober- und Unterschale 20, 21 wird ein dekorativer Lichtaustritt auf der Seite der Beleuchtungseinrichtung 1, im Übergangsbereich zwischen der Ober- und Unterschale 20, 21 und der Einlagen 18, 19 gebildet. Im Weiteren wird durch die Sandwich-Konstruktion die Stabilität erhöht.

Die Beleuchtungsvorrichtungen 2 in der Beleuchtungseinrichtung 1, welche auf einer Kreisbahn um den Mittelpunkt der Beleuchtungseinrichtung 1 gelagert sind, sind in Reihe geschaltet. Dies ermöglicht es nur dort, wo die erste und letzte Beleuchtungsvorrichtung 2 eines Ringes zusammentreffen, eine geänderte Stromführung vorzunehmen. Dies erfolgt durch eine Leitung sowie Schleifkontakte. Dies vereinfacht den Aufbau der gesamten Beleuchtungseinrichtung 1.

### Bezugszeichenliste

- 1: Beleuchtungseinrichtung
- 2: Beleuchtungsvorrichtung
- 3: Ausnehmung
- 4: Kühlkörper/Kühlrippen
- 5: Gehäuse
- 6: Durchbruch / Mitte
- 7: Schwenklager
- 8: erstes Gehäuseteil (inkl. Kühlrippen)
- 9: zweites Gehäuseteil (inkl. Reflektor)
- 10: weitere Kühlrippen
- 11: Vierergruppe
- 12: Zweiergruppe
- 13: Stromversorgung
- 14: Zahnradanformung
- 15: Reflektor
- 16: lichtemittierendes Element oder Fassung
- 17: Klemme
- 18: Zwischeneinlage
- 19: Einlage mit Ausnehmungen
- 20: Obere Abdeckschale
- 21: Untere Abdeckschale
- 22: Schleifkontakt
- 23: Aussparung

## Patentansprüche

1. Beleuchtungseinrichtung (1) mit einem Gehäuse (5) zur Aufnahme von mindestens einer Beleuchtungsvorrichtung (2), wobei die mindestens eine Beleuchtungsvorrichtung (2) im Gehäuse (5) schwenkbar gelagert ist, für die mindestens eine Beleuchtungsvorrichtung (2) mindestens ein Schwenklager (7) vorgesehen ist und die Stromzuführung zur mindestens einen Beleuchtungsvorrichtung (2) über oder durch das Schwenklager (7) erfolgt, die mindestens eine Beleuchtungsvorrichtung (2) aus einem ersten und einem zweiten Gehäuseteil (8, 9) besteht, welche mittels mechanischer Verbindungen, insbesondere über Steckverbindungen, verbindbar sind,
**dadurch gekennzeichnet, dass** das erste Gehäuseteil (8) der mindestens einen Beleuchtungsvorrichtung (2) eine Fassung zur Aufnahme mindestens einer lichtemittierenden Einheit (16) aufweist und dass in dem zweiten Gehäuseteil (9) ein Reflektor (15) zur Bündelung oder Streuung und/oder Zerstreuung des von der mindestens einen lichtemittierenden Einheit (16) abgestrahlten Lichts angeordnet ist und mindestens ein Zahnrad oder mindestens eine flexible Welle im Gehäuse (5) angeordnet ist, mittels derer die mindestens eine Beleuchtungsvorrichtung (2) gekoppelt und schwenkbar ist.

2. Beleuchtungseinrichtung (1) nach Anspruch 1, **dadurch gekennzeichnet,**
**dass** die Beleuchtungseinrichtung (1) eine Lampe ist und/oder das Gehäuse (5) der Beleuchtungseinrichtung (1) Bestandteil eines runden, eckigen, polygonen oder eine freie Umlaufform aufweisenden Lampenschirmes ist und/oder die Höhe des Gehäuses (5) der Beleuchtungseinrichtung (1) 1 cm bis 6 cm, vorzugsweise 1,5 cm bis 3 cm beträgt und
die Höhe der mindestens einen Beleuchtungsvorrichtung (2) die Höhe des Gehäuses (5) der Beleuchtungseinrichtung nicht übersteigt.

3. Beleuchtungseinrichtung (1) nach einem oder mehreren der vorhergehenden Ansprüche, **dadurch gekennzeichnet, dass** das Schwenklager (7) mindestens an einer Seite eine Hohlwelle aufweist.

4. Beleuchtungseinrichtung (1) nach einem oder mehren der vorhergehenden Ansprüche, **dadurch gekennzeichnet, dass** das Gehäuse (5) der Beleuchtungseinrichtung (1) mit einer umlaufenden Blende als Decken- oder Wandlampe in entsprechend ausgeformten Durchbrüchen oder frei hängend oder als Arbeitsleuchte mit Fuß einsetzbar ist und/oder das Gehäuse (5) der Beleuchtungseinrichtung (1) aus Metall, oder Kunststoff besteht und/oder das Gehäuse (8, 9) der Beleuchtungsvorrichtung (2), zumindest das erste Gehäuseteil (8) der mindestens einen Beleuchtungsvorrichtung (2) aus Metall, Aluminium oder einem anderen gut wärmeleitenden Material besteht.

5. Beleuchtungseinrichtung (1) nach einem oder mehreren der vorhergehenden Ansprüche, **dadurch gekennzeichnet, dass** die mindestens eine Beleuchtungsvorrichtung (2) zur Aufnahme mindestens einer lichtemittierenden Einheit (16) vorgesehen ist und die lichtemittierende Einheit (16) ein Leuchtmittel oder eine Leuchtstoffzelle oder eine Diode, insbesondere eine LED oder ein Verbund von mehreren LED's ist.

6. Beleuchtungseinrichtung (1) nach einem oder mehreren der vorhergehenden Ansprüche, **dadurch gekennzeichnet, dass** die mindestens eine Beleuchtungsvorrichtung (2) aus einem ersten und einem zweiten Gehäuseteil (8, 9) besteht, welche mittels mechanischer Verbindungen, insbesondere über Steckverbindungen, verbindbar sind, und/oder die mindestens eine Beleuchtungsvorrichtung (2) um ihre Schwenklager (7) um nahezu 360° schwenkbar ist.

7. Beleuchtungseinrichtung (1) nach einem oder mehreren der vorhergehenden Ansprüche, **dadurch gekennzeichnet, dass** in der Beleuchtungseinrichtung (1) mehrere Beleuchtungsvorrichtungen (2) nebeneinander angeordnet sind und diese Beleuchtungsvorrichtungen (2) miteinander gekoppelt und gemeinsam schwenkbar sind.

8. Beleuchtungseinrichtung (1) nach einem oder mehreren der vorhergehenden Ansprüche, **dadurch gekennzeichnet, dass** die Beleuchtungsvorrichtungen (2) und/oder die mindestens eine Beleuchtungsvorrichtung (2) in Ausnehmungen (3) im Gehäuse (5) der Beleuchtungseinrichtung (1) angeordnet sind und dass die Schwenklager (7) in das Gehäuse (5) eintauchen oder im Gehäuse (5) der Beleuchtungseinrichtung (1) Lagerzapfen vorhanden sind, um die Hohlwellen der Schwenklager (7) aufzunehmen.

9. Beleuchtungseinrichtung (1) nach einem oder mehreren der vorhergehenden Ansprüche, **dadurch gekennzeichnet, dass** das erste Gehäuseteil (8) der mindestens einen Beleuchtungsvorrichtung (2) Kühlrippen (4) aufweist.

10. Beleuchtungseinrichtung (1) nach einem oder mehreren der vorhergehenden Ansprüche, **dadurch gekennzeichnet, dass** das zweite Gehäuseteil (9) der mindestens einen Beleuchtungsvorrichtung (2) aus Metall oder Kunststoff besteht und in das das zweite Gehäuseteil (9) der mindestens einen Beleuchtungsvorrichtung (2) ein Reflektor (15) eingesetzt ist bzw. das Gehäuseteil (9) aus transparentem oder halb-transparentem Material besteht und als in das zweite Gehäuseteil (9) der mindestens einen Beleuchtungsvorrichtung (2) integrierter Reflektor ausgeformt ist.

11. Beleuchtungseinrichtung (1) nach einem oder mehreren der vorhergehenden Ansprüche, **dadurch gekennzeichnet, dass** an den Schwenklagern (7) mindestens eine Zahnradanformung (14) angeordnet ist, welche in eine weitere Zahnradanformungen (14) greift, welche an einem weiteren Schwenklager (7) angeordnet ist und über die Schwenklager (7) und die Zahnradanformungen (14) die Beleuchtungsvorrichtungen (2) in der Beleuchtungseinrichtung (1) mittels einer in der Beleuchtungseinrichtung (1) angeordneten Einrichtung schwenkbar sind.

12. Beleuchtungseinrichtung (1) nach einem oder mehreren der vorhergehenden Ansprüche, **dadurch gekennzeichnet, dass** die Beleuchtungsvorrichtungen (2) in der Beleuchtungseinrichtung (1) symmetrisch um die Mitte (6) der Beleuchtungseinrichtung (1) auf einer Kreisbahn oder radial um die Mitte (6) der Beleuchtungseinrichtung (1) angeordnet sind und/oder die Beleuchtungsvorrichtungen (2) auf dieser Kreisbahn oder radial um die Mitte (6) der Beleuchtungseinrichtung (1) äquidistant angeordnet und elektrisch in einer Reihe geschaltet sind.

13. Beleuchtungseinrichtung (1) nach einem oder mehreren der vorhergehenden Ansprüche, **dadurch gekennzeichnet, dass** die Stromzufuhr zu den Beleuchtungsvorrichtungen (2) über die Zahnradanformungen (14) und die Schwenklager (7) erfolgt.

14. Beleuchtungseinrichtung (1) nach Anspruch 13, **dadurch gekennzeichnet, dass** in den Vertiefungen der Zahnradanformungen (14) Kontaktstellen zur Führung des Stromes angeordnet sind.

15. Beleuchtungseinrichtung (1) nach einem oder mehreren der vorhergehenden Ansprüche, **dadurch gekennzeichnet, dass** das Gehäuse (5) der Beleuchtungseinrichtung (1) aus zwei transparenten Elementen (18,19) besteht, welche einen inneren Kern bilden und auf diese transparenten Elemente (18, 19) jeweils eine obere und untere Abdeckung (20, 21) aufbringbar sind und die Beleuchtungseinrichtung (1), vorzugsweise das Gehäuse (5) der Beleuchtungseinrichtung (1), eine Sandwich-Struktur bildet.

## Claims

1. Illuminating equipment (1) with a housing (5) for receiving at least one illuminating device (2), wherein the at least one illuminating device (2) is pivotably mounted in the housing (5), at least one pivot bearing (7) is provided for the at least one illuminating device (2) and the current feed for the at least one illuminating device (2) is carried out by way of or through the pivot bearing (7), the at least one illuminating device (2) consists of a first and second housing part (8, 9) which are connectible by means of mechanical connections, particularly by way of plug connections, **characterised in that** the first housing part (8) of the at least one illuminating device (2) comprises a mount for receiving at least one light-emitting unit (16) and that a reflector (15) for focussing or diffusing and/or dispersing the light radiated by the at least one light-emitting unit (16) is arranged in the second housing part (9) and at least one gearwheel or at least one flexible shaft, by means of which the at least one illuminating device (2) is coupled and pivotable, is arranged in the housing (5).

2. Illuminating equipment (1) according to claim 1, **characterised in that** the illuminating equipment (1) is a lamp and/or the housing (5) of the illuminating equipment (1) is a component of a round, cornered or polygonal lamp shade or a lamp shade having a free rotational shape and/or the height of the housing (5) of the illuminating equipment (1) is 1 centimetre to 6 centimetres, preferably 1.5 centimetres to 3 centimetres, and the height of the at least illuminating device (2) does not exceed the height of the housing (5) of the illuminating equipment.

3. Illuminating equipment (1) according to one or more of the preceding claims, **characterised in that** the pivot bearing (7) has a hollow shaft at least at one side.

4. Illuminating device (1) according to one or more of the preceding claims, **characterised in that** the housing (5) of the illuminating equipment (1) with an encircling screen is usable as a ceiling or wall lamp in correspondingly shaped passages or to be freely hanging or as a work light with a foot and/or the housing (5) of the illuminating equipment (1) consists of metal or plastics material and/or the housing (8, 9) of the illuminating device (2), but at least the first housing part (8) of the at least one illuminating device (2), consists of metal, aluminium or another material with good thermal conductivity.

5. Illuminating equipment (1) according to one or more of the preceding claims, **characterised in that** the at least one illuminating device (2) is provided for reception of at least one light-emitting unit (16) and the light-emitting unit (16) is a lighting means or a luminous material cell or a diode, particularly a light-emitting diode or a composite of several light-emitting diodes.

6. Illuminating equipment (1) according to one or more of the preceding claims, **characterised in that** the at least one illuminating device (2) consists of a first and a second housing part (8, 9), which are connectible by means of mechanical connections, particularly by way of plug connections, and/or the at least one illuminating device (2) is pivotable about its pivot bearing (7) through almost 360°.

7. Illuminating equipment (1) according to one or more of the preceding claims, **characterised in that** several illuminating devices (2) are arranged adjacent to one another in the illuminating equipment (1) and these illuminating devices (2) are coupled together and pivotable in common.

8. Illuminating equipment (1) according to one or more of the preceding claims, **characterised in that** the illuminating devices (2) and/or the at least one illuminating device (2) is or are arranged in recesses (3) in the housing (5) of the illuminating equipment (1) and that the pivot bearing (7) enters into the housing (5) or bearing pins are present in the housing (5) of the illuminating equipment (1) in order to receiving the hollow shafts of the pivot bearing (7).

9. Illuminating equipment (1) according to one or more of the preceding claims, **characterised in that** the first housing part (8) of the at least one illuminating device (2) has cooling ribs (4).

10. Illuminating equipment (1) according to one or more of the preceding claims, **characterised in that** the second housing part (9) of the at least one illuminating device (2) consists of metal or plastics material and a reflector (15) is inserted in the second housing part (9) of the at least one illuminating device (2) or the housing part (9) consists of transparent or semi-transparent material and is shaped as a reflector integrated in the second housing part (9) of the at least one illuminating device (2).

11. Illuminating device (1) according to one or more of the preceding claims, **characterised in that** arranged at the pivot bearings (7) is at least one gearwheel formation (14) which engages in a further gearwheel formation (14) arranged at a further pivot bearing (7), the illuminating devices (2) being pivotable in the illuminating equipment (1) by way of the pivot bearings (7) and the gearwheel formations (14) by means of a device arranged in the illuminating equipment (1).

12. Illuminating equipment (1) according to one or more of the preceding claims, **characterised in that** the illuminating devices (2) are arranged in the illuminating equipment (1) symmetrically about the centre (6) of the illuminating equipment (1) on a circular path or radially about the centre (6) of the illuminating equipment (1) and/or the illuminating devices (2) are arranged equidistantly on this circular path or radially about the centre (6) of the illuminating equipment (1) and are electrically connected in series.

13. Illuminating equipment (1) according to one or more of the preceding claims, **characterised in that** the current feed to the illuminating devices (2) takes place by way of the gearwheel formations (14) and the pivot bearings (7).

14. Illuminating equipment (1) according to claim 13, **characterised in that** contact locations for conducting current are arranged in the depressions of the gearwheel formations (14).

15. Illuminating equipment (1) according to one or more of the preceding claims, **characterised in that** the housing (5) of the illuminating equipment (1) consists of two transparent elements (18, 19), which form an inner core and a respective upper and lower cover (20, 21) can be mounted on these transparent elements (18, 19), the illuminating equipment (1), preferably the housing (5) of the illuminating equipment (1), forming a sandwich structure.

## Revendications

1. Equipement d'éclairage (1) avec un boîtier (5) pour l'accueil d'au moins un dispositif d'éclairage (2), en quoi le dispositif d'éclairage (2) au nombre minimum d'un est monté dans le boîtier (5) de manière orientable, en quoi au moins un roulement (7) est prévu pour le dispositif d'éclairage (2) au nombre minimum d'un, en quoi l'amenée de courant vers au moins un dispositif d'éclairage (2) est réalisée par le biais ou au travers du roulement (7) et en quoi le dispositif d'éclairage (2) au nombre minimum d'un se constitue d'un premier et d'un deuxième élément de boîtier (8, 9), lesquels peuvent être reliés au moyen de connexions mécaniques, en particulier des connexions embrochables,
**caractérisé en ce que** le premier élément de boîtier (8) du dispositif d'éclairage (2) au nombre minimum d'un présente une douille pour l'accueil d'au moins une unité émettrice de lumière (16), **en ce qu'**un réflecteur (15) est agencé dans le deuxième élément de boîtier (9) en vue du groupage ou de la dispersion et/ou diffusion de la lumière rayonnée par l'unité émettrice de lumière (16) au nombre minimum d'une et **en ce qu'**au moins une roue dentée ou au moins un arbre flexible est agencé dans le boîtier (5), permettant de coupler et d'articuler le dispositif d'éclairage (2) au nombre minimum d'un.

2. Equipement d'éclairage (1) selon la revendication 1, **caractérisé en ce que** l'équipement d'éclairage (1) est une lampe, et/ou **en ce que** le boîtier (5) de l'équipement d'éclairage (1) fait partie d'un abat-jour rond, anguleux, polygonal ou présentant une forme circulaire libre, et/ou **en ce que** la hauteur du boîtier (5) de l'équipement d'éclairage (1) est de 1 cm à 6 cm, de préférence de 1,5 cm à 3 cm, et **en ce que** la hauteur du dispositif d'éclairage (2) au nombre minimum d'un ne dépasse pas la hauteur du boîtier (5) de l'équipement d'éclairage.

3. Equipement d'éclairage (1) selon une ou plusieurs des revendications précédentes, **caractérisé en ce que** le roulement (7) présente un arbre creux au moins sur un côté.

4. Equipement d'éclairage (1) selon une ou plusieurs des revendications précédentes, **caractérisé en ce que** le boîtier (5) de l'équipement d'éclairage (1) est utilisable avec un diaphragme circulaire comme lampe plafonnière ou murale dans des percées de forme correspondante, ou librement suspendue ou comme lampe de travail avec pied, et/ou **en ce que** le boîtier (5) de l'équipement d'éclairage (1) est fait de métal ou de matière plastique et/ou **en ce que** le boîtier (8, 9) du dispositif d'éclairage (2), du moins le premier élément de boîtier (8) du dispositif d'éclairage (2) au nombre minimum d'un est fait de métal, d'aluminium ou d'une autre matière conduisant bien la chaleur.

5. Equipement d'éclairage (1) selon une ou plusieurs des revendications précédentes, **caractérisé en ce que** le dispositif d'éclairage (2) au nombre minimum d'un est prévu pour l'accueil d'au moins une unité émettrice de lumière (16) et **en ce que** l'unité émettrice de lumière (16) est une ampoule ou une cellule ou encore une diode, en particulier une DEL ou une interconnexion de plusieurs DEL.

6. Equipement d'éclairage (1) selon une ou plusieurs des revendications précédentes, **caractérisé en ce que** le dispositif d'éclairage (2) au nombre minimum d'un se constitue d'un premier et d'un deuxième élément de boîtier (8, 9), lesquels peuvent être reliés au moyen de connexions mécaniques, en particulier des connexions embrochables, et/ou **en ce que** le dispositif d'éclairage (2) au nombre minimum d'un est orientable à presque 360° autour de son roulement (7).

7. Equipement d'éclairage (1) selon une ou plusieurs des revendications précédentes, **caractérisé en ce que** plusieurs dispositifs d'éclairage (2) sont agencés les uns à côtés des autres à l'intérieur de l'équipement d'éclairage (1) et **en ce que** ces dispositifs d'éclairage (2) sont couplés les uns aux autres et orientables simultanément.

8. Equipement d'éclairage (1) selon une ou plusieurs des revendications précédentes, **caractérisé en ce que** les dispositifs d'éclairage (2) et/ou le dispositif d'éclairage (2) au nombre minimum d'un sont agencés dans des entailles (3) dans le boîtier (5) de l'équipement d'éclairage (1) et **en ce que** les roulements (7) s'enfoncent dans le boîtier (5) ou **en ce que** des tourillons sont présents dans le boîtier (5) de l'équipement d'éclairage (1) afin d'accueillir les arbres creux des roulements (7).

9. Equipement d'éclairage (1) selon une ou plusieurs des revendications précédentes, **caractérisé en ce que** le premier élément de boîtier (8) du dispositif d'éclairage (2) au nombre minimum d'un présente des ailettes de refroidissement (4).

10. Equipement d'éclairage (1) selon une ou plusieurs des revendications précédentes, **caractérisé en ce que** le deuxième élément de boîtier (9) du dispositif d'éclairage (2) au nombre minimum d'un est fait de métal ou de matière plastique et **en ce qu'**un réflecteur (15) est inséré dans le deuxième élément de boîtier (9) du dispositif d'éclairage (2) au nombre minimum d'un, ou **en ce que** l'élément de boîtier (9) est fait d'une matière transparente ou semi-transparente et est formé comme réflecteur intégré dans le deuxième élément de boîtier (9) du dispositif d'éclairage (2) au nombre minimum d'un.

11. Equipement d'éclairage (1) selon une ou plusieurs des revendications précédentes, **caractérisé en ce qu'**au moins un prolongement de roue dentée (14) est agencé dans les roulements (7), prolongement qui atteint un autre prolongement de roue dentée (14), lequel est agencé à un autre roulement (7), et **en ce que** les dispositifs d'éclairage (2) dans l'équipement d'éclairage (1) sont orientables par le biais des roulements (7) et des prolongements de roue dentée (14) au moyen d'un équipement agencé dans l'équipement d'éclairage (1).

12. Equipement d'éclairage (1) selon une ou plusieurs des revendications précédentes, **caractérisé en ce que** les dispositifs d'éclairage (2) dans l'équipement d'éclairage (1) sont agencés symétriquement au centre (6) de l'équipement d'éclairage (1) sur une voie circulaire ou agencés de manière radiale au centre (6) de l'équipement d'éclairage (1), et/ou **en ce que** les dispositifs d'éclairage (2) sont agencés de façon équidistante sur cette voie circulaire ou de manière radiale au centre (6) de l'équipement d'éclairage (1) et branchés en série.

13. Equipement d'éclairage (1) selon une ou plusieurs des revendications précédentes, **caractérisé en ce que** l'amenée de courant vers les dispositifs d'éclairage (2) est réalisée par le biais des prolongements de roue dentée (14) et des roulements (7).

14. Equipement d'éclairage (1) selon la revendication 13, **caractérisé en ce que** des points de contacts sont agencés pour le passage du courant dans les cavités des prolongements de roue dentée (14).

15. Equipement d'éclairage (1) selon une ou plusieurs des revendications précédentes, **caractérisé en ce que** le boîtier (5) de l'équipement d'éclairage (1) se constitue de deux éléments transparents (18, 19), éléments qui forment un noyau interne, **en ce que** respectivement un couvercle supérieur et inférieur (20, 21) peuvent être placés sur ces éléments transparents (18, 19) et **en ce que** l'équipement d'éclairage (1), de préférence le boîtier (5) de l'équipement d'éclairage (1), forme une structure sandwich.
